# EUROPÄISCHE PATENTSCHRIFT

(11) **EP 1 710 054 B1**
(45) Veröffentlichungstag und Bekanntmachung des Hinweises auf die Patenterteilung: **18.06.2008**
(21) Anmeldenummer: 06006567.9
(22) Anmeldetag: 29.03.2006
(51) Int. Cl.: B26B 13/24

(54) **Haarschneideverfahren**
Hair cutting method
Méthode pour couper les cheveux

(30) Priorität: 08.04.2005 DE 102005016247
(43) Veröffentlichungstag der Anmeldung: 11.10.2006
(73) Patentinhaber: Brockmann, Petra, 09236 Claußnitz OT Diethensdorf (DE); Brockmann-Knödler, Thomas, 09236 Claußnitz OT Diethensdorf (DE)
(72) Erfinder: Brockmann, Petra, 09236 Claußnitz OT Diethensdorf (DE); Brockmann-Knödler, Thomas, 09236 Claußnitz OT Diethensdorf (DE)
(74) Vertreter: Zinnecker, Armin

(56) Entgegenhaltungen:
- EP-A- 1 270 154
- US-A- 5 232 000
- US-A- 5 427 122

## Beschreibung

Die Erfindung betrifft ein Verfahren zum Schneiden von Haaren, insbesondere zum Schneiden von menschlichen Kopfhaaren. Bei dem gattungsgemäßen Verfahren werden die zu schneidenden Haare in Form von Haarpassés aufgenommen und von einer Hand, die nachfolgend als Führungshand bezeichnet wird, gehalten bzw. geführt. Dazu wird das Haarpassé zwischen zwei Fingern der Führungshand, die nachfolgend als Führungsfinger bezeichnet werden, eingeklemmt. Das derart gehaltene Haarpassé wird bei dem gattungsgemäßen Verfahren mit einem Schneidegerät entlang der Führungsfinger geschnitten. Dabei wird das Schneidegerät mit einer anderen Hand, die nachfolgend Schnitthand genannt wird, betätigt bzw. bedient.

Derartige Haarschneideverfahren sind, insbesondere für das Schneiden von menschlichen Kopfhaaren, vorbekannt und gehören zum Standardrepertoire des erfahrenen Friseurs. Bei derartigen Haarschneideverfahren nimmt der Friseur linienförmige bzw. länglich ausgerichtete Haarbüschel, sogenannte Haarpassés, mit einem Kamm auf und klemmt diese zwischen zwei Finger der Führungshand. Meist wird das Haarpassé zwischen Zeige- und Mittelfinger der Führungshand geklemmt.

Die Führungshand und die Führungsfinger werden beim vorbekannten Verfahren im Wesentlichen gerade gehalten und derart ausgerichtet, daß das zwischen den Führungsfingern eingeklemmte Haarpassé im Wesentlichen als ebenes, flächiges Haarbüschel erscheint. Die Haare sind im Wesentlichen senkrecht zum Verlauf der Kopfhaut im Bereich der Haarwurzeln aufgerichtet, so daß das Haarpassé eine auf der Kopfhaut im Wesentlichen senkrecht stehende Ebene bildet.

Das derart gehaltene Haarpassé wird bei den vorbekannten Verfahren entlang der Führungsfinger abgeschnitten. Wesentliches Merkmal der vorbekannten Verfahren ist es, daß Führungshand und Führungsfinger während des Schneidens nicht bewegt, sondern möglichst starr in Position gehalten werden. Richtet man das Haarpassé nach der Ausführung eines derartigen Schnittes wieder in gleicher Weise auf, wie beim vorangegangenen Schneiden, so bilden die Haarspitzen des Haarpassés eine Linie - nachfolgend als Schnittlinie bezeichnet - die im Wesentlichen gerade ist. Mit dieser Schnitttechnik kann erreicht werden, daß die Haare eines Haarpassés im Wesentlichen auf die gleiche Länge geschnitten sind. Wird mit dem zu schneidenden Haarpassé zusätzlich ein Teil eines zuvor geschnittenen Haarpassés aufgenommen, so können die Haare des zu schneidenden Haarpassés auf die gleiche Länge wie das zuvor geschnittene Haarpassé geschnitten werden.

Das vorbekannte Verfahren zum Schneiden von Haaren ist in Figuren 1 und 2 veranschaulicht. Wie in Figur 1 gezeigt, werden die Führungsfinger, zwischen denen das Haarpassé eingeklemmt ist, während des Schneidens des Haarpassés starr und in ihrer Position gehalten, und es wird entlang der im Wesentlichen gerade ausgerichteten Führungsfinger geschnitten. Dadurch ist die von den Haarspitzen des geschnittenen Haarpassés gebildete Schnittlinie im Wesentlichen gerade, wie in Figur 2 ersichtlich.

Das vorbekannte Verfahren hat den Nachteil, daß keine gebogenen Schnittlinien geschnitten werden können. Die geraden Schnittlinien weisen jedoch Nachteile auf. Insbesondere hat sich herausgestellt, daß der Haarschnitt bei geraden Schnittlinien innerhalb von vier bis sechs Wochen herauswächst. Außerdem erlauben die geraden Schnittlinien lediglich die Herstellung der geometrischen Frisurform. Der häufig gewünschte Aufbau von Frisurvolumen muß regelmäßig in einem zweiten Arbeitsgang durch Nachschneiden, beispielsweise in den Techniken Effilieren, Twist-Cut, Point-Cut oder Slice-Cut, erzeugt werden.

Aus der EP-A-1270154 ist ein Haarschneideverfahren bekannt, bei dem der Friseur beide Hände einsetzt, um Werkzeuge zu halten und gleichzeitig oder nicht gleichzeitig die Haare zu schneiden. In der EP-A-1270154 wird beschrieben, die Schnitthand gleitend zu bewegen, während mit der anderen Hand das Haar gehalten wird.

Es ist daher Aufgabe der vorliegenden Erfindung, ein verbessertes Haarschneideverfahren vorzuschlagen. Das verbesserte Haarschneideverfahren soll sich unter anderem dadurch auszeichnen, daß es die aus dem Stand der Technik bekannten Nachteile nicht aufweist. Insbesondere soll ein Haarschneideverfahren vorgeschlagen werden, das es erlaubt, auch gebogene Schnittlinien beim Schneiden von Haarpassés zu erzeugen.

Die Aufgabe wird erfindungsgemäß dadurch gelöst, daß die Führungshand nach der Aufnahme bzw. dem Einklemmen des zu schneidenden Haarpassés kontinuierlich oder schrittweise bewegt wird. Das Haarpassé wird zumindest teilweise während dieser Bewegung der Führungshand geschnitten. Falls die Führungshand schrittweise bewegt wird, kann dieses Schneiden des Haarpassés während und/oder zwischen den Bewegungsschritten erfolgen.

Bei der erfindungsgemäßen Bewegung der Führungshand werden die Haare des eingeklemmten Haarpassés zumindest zeitweise leicht unter Spannung bzw. Zug gehalten. Gleichzeitig wird zumindest zeitweise zugelassen, daß die Haare zwischen den Führungsfingern hindurchrutschen, um der Bewegung der Führungshand Raum zu geben. Ein derartiges Hindurchrutschen bewirkt eine Verlängerung des Haarabschnitts zwischen den Haarwurzeln und den Führungsfingern. Die Bewegung der Führungshand kann in einem Abwinkeln, Drehen, Eindrehen, Einrollen und/oder Abkrümmen der Führungshand und/oder der Führungsfinger und/oder in einer translatorischen Bewegung der Führungshand, beispielsweise durch Heben des Arms, bestehen. Je nach Art der gewählten Bewegung rutschen an verschiedenen Stellen der Führungsfinger unterschiedlich lange Stücke des Haars hindurch. Wird während oder nach der Bewegung der Führungshand entlang der Führungsfinger geschnitten, so entsteht eine Schnittlinie, die durch die vorangegangene Beder Führungshand und das dadurch bewirkte Hindurchrutschen von Haaren geprägt ist. Bevorzugterweise kann die Bewegung der Führungshand auf den zeitlichen Verlauf des Schneidens des Haarpassés derart abgestimmt werden, daß die Haarspitzen des geschnittenen Haarpassés eine vorbestimmte, gewünschte Schnittlinie bilden, wobei dies vorzugsweise eine gebogene Schnittlinie ist.

Auf diese Weise werden die erfindungsgemäßen Vorteile erreicht. Mit dem erfindungsgemäßen Haarschneideverfahren können Haarpassés derart geschnitten werden, daß die Haare des geschnittenen Haarpassés unterschiedliche Längen aufweisen. Insbesondere können auch gebogene Schnittlinien erzeugt werden.

Dies führt zu dem weiteren Vorteil, daß geometrischer Haarschnitt und Volumenaufbau in einem Arbeitsgang vereint werden können. Eine Vergrößerung des Frisurvolumens kann dadurch erreicht werden, daß benachbarte oder nah beieinander liegende Haare auf unterschiedliche Länge geschnitten werden. Dies wird bei vorbekannten Haarschneidetechniken üblicherweise dadurch realisiert, daß der geometrische Haarschnitt in einem zweiten Arbeitsgang entsprechend nachgearbeitet wird, beispielsweise mit den Techniken Effilieren, Twist-Cut, Slice-Cut oder Point-Cut. Das erfindungsgemäße Verfahren erlaubt durch die Erzeugung von gebogenen Schnittlinien innerhalb eines Haarpassés das Schneiden von benachbarten bzw. nahe beieinander liegenden Haaren auf unterschiedliche Länge. Dadurch kann der Arbeitsgang des geometrischen Formschnitts mit dem Volumenaufbau vereint werden. Dies bringt den Vorteil eines effizienteren Haarschneidens mit sich.

Durch die variierbaren Formen von Schnittlinien bringt das erfindungsgemäße Haarschneideverfahren den weiteren Vorteil mit sich, daß Stufungen und Graduierungen in dem einzigen Arbeitsgang direkt in die Frisur eingearbeitet werden können. Die Gestaltung der Schnittlinie des Haarpassés nach dem erfindungsgemäßen Verfahren, erlaubt es außerdem, größere Passes zu schneiden. Während bei vorbekannten Haarschneideverfahren die Haare in Passes von etwa 2 cm Länge geschnitten werden müssen, erlaubt es das erfindungsgemäße Verfahren bei gleichem Formergebnis die Haare in Passes von bis zu 10 cm Länge zu schneiden.

Auch durch die vorgenannten Aspekte ermöglicht das erfindungsgemäße Verfahren ein effizienteres Haarschneiden.

Schließlich kann mit dem erfindungsgemäßen Haarschneideverfahren ein Haarschnitt erzeugt werden, der weniger schnell herauswächst als nach vorbekannten Haarschneidenverfahren hergestellte Haarschnitte. Während nach den vorbekannten Verfahren hergestellte Haarschnitte in etwa vier bis sechs Wochen herauswachsen, kann mit dem erfindungsgemäßen Verfahren erreicht werden, daß das Herauswachsen des Haarschnittes erst nach bis zu zwölf Wochen eintritt. Dieser Effekt wird dadurch erreicht, daß der Haarschnitt lokal aus unterschiedlichen Haarlängen aufgebaut ist, so daß der Haarschnitt beim natürlichen Haarwachstum weniger schnell verschoben wird. Die lokal unterschiedlichen Haarlängen, gebildet durch Unter- bzw. Zwischenlängen benachbarten bzw. nah beieinander liegender Haare, die sich nach dem erfindungsgemäßen Haarschneideverfahren in einem Arbeitsgang erstellen lassen, erlauben also gleichzeitig Volumenaufbau und eine Verzögerung des Herauswachsens des Haarschnitts.

In bevorzugten Ausgestaltungen des erfindungsgemäßen Verfahrens umfaßt die Bewegung der Führungshand nach der Aufnahme bzw. nach dem Einklemmen des Haarpassés einzelne oder Kombinationen bzw. Überlagerungen der nachfolgend aufgeführten Bewegungen. Diese Bewegungen können unter anderem ausgeführt werden durch ein Abwinkeln bzw. Drehen der Führungshand im Handgelenk, ein Abwinkeln der Führungsfinger im Knöchelgelenk, ein Abkrümmen der Führungsfinger in den Fingergelenken oder durch ein translatorisches Bewegen der Führungshand, beispielsweise durch Bewegen des zur Führungshand gehörigen Armes, der nachfolgend als Führungsarm bezeichnet wird. In einer bevorzugten Ausführungsform des Verfahrens kann die Bewegung der Führungshand nach der Aufnahme bzw. nach dem Einklemmen des Haarpassés ein Abwinkeln des Haargelenks umfassen. Vorzugsweise wird das Handgelenk nach innen abgewinkelt, also derart, daß sich der Winkel zwischen Handinnenfläche und Unterarm verkleinert. Weiterhin kann die Bewegung der Führungshand ein Drehen der Führungshand, insbesondere im Handgelenk umfassen. Eine andere mögliche Bewegung ist das Entfernen der Führungshand von den Haarwurzeln, insbesondere durch eine geeignete Bewegung des Führungsarms. Ferner kann die Bewegung der Führungshand ein Abwinkeln der Führungsfinger im Knöchelgelenk umfassen, insbesondere derart, daß sich der Winkel zwischen den Führungsfingern und der Handinnenfläche verkleinert. Die Bewegung der Führungshand kann auch ein Abkrümmen der Führungsfinger, vorzugsweise in den Fingergelenken, umfassen, insbesondere derart, daß dieses Abkrümmen in Kombination mit dem Abwinkeln der Führungsfinger in den Fingergelenken und/oder dem Abwinkeln der Führungshand im Handgelenk ein Einrollen der Führungshand darstellt. Außerdem kann die Bewegung der Führungshand ein Verschwenken der Führungsfinger gegenüber der Ausrichtung beim Aufnehmen bzw. Einklemmen des Haarpassés umfassen, vorzugsweise derart, daß die durch die Führungsfinger gebildete Linie windschief gegenüber der Linie der Haarwurzeln des aufgenommenen Haarpassés liegt. Bevorzugterweise wird bei dieser Art der Bewegung mit dem Schneiden des Haarpassés begonnen, nachdem die Führungsfinger um etwa 90° gegenüber der Ausrichtung beim Aufnehmen des Haarpassés und/oder gegenüber der durch die Haarwurzeln des Haarpassés gebildeten Linien verschwenkt ist.

Vorteilhafterweise umfaßt die Bewegung der Führungshand nach dem Aufnehmen bzw. Einklemmen des Haarpassés eine Bewegung durch die sich die Fingerknöchel der Führungsfinger stärker von den Haarwurzeln der eingeklemmten Haare entfernen als die Spitzen der Führungsfinger. Aufgrund des Durchrutschens der Haare bei dieser Bewegung rutschen in der Nähe des Fingerknöchels längere Haarstücke zwischen den Führungsfingern hindurch als in der Nähe der Spitzen der Führungsfinger. Nach einer solchen Bewegung führt das Schneiden entlang der Führungsfinger dann zu dem Ergebnis, daß die Haare des Haarpassés auf unterschiedliche Länge geschnitten sind.

Außerdem kann die Bewegung der Führungshand noch eine Bewegung umfassen, durch die die anfangs den Haarwurzeln abgewandte Seite der Führungsfinger im Verlauf der Bewegung den Haarwurzeln zugewandt wird. Insbesondere kann, wenn die Außenseite der Führungsfinger, d. h. die Seite, auf der sich die Fingernägel befinden, bei der Aufnahme bzw. beim Einklemmen des Haarpassés den Haarwurzeln abgewandt ist, die Bewegung derart vorgenommen werden, daß die Außenseite der Führungsfinger den Haarwurzeln zugewendet wird. Diese Ausführung des Verfahrens erlaubt es, das Haarpassé im Verlauf der Bewegung zumindest teilweise um einen der Finger zu legen, so daß das Durchrutschen des Haarpassés durch die Führungsfinger besser kontrolliert werden kann.

In einer weiteren möglichen Ausgestaltung umfaßt die Bewegung der Führungshand eine Bewegung durch die das Haarpassé spiralförmig verdreht wird.

In einer weiter bevorzugten Ausgestaltung des erfindungsgemäßen Verfahrens umfaßt die Bewegung der Führungshand nach dem Aufnehmen des Haarpassés die nachfolgend aufgeführten Schritte. Zunächst wird das Haarpassé zwischen den Führungsfingern eingeklemmt bei im Wesentlichen gestrecktem Handgelenk und im Wesentlichen gestreckten Führungsfingern, wobei die durch Hand und Führungsfinger gebildete Linie vorzugsweise im Wesentlichen parallel zur Linie der Haarwurzeln ausgerichtet ist. In einem folgenden Schritt werden die Hand im Handgelenk und die Führungsfinger im Knöchelgelenk abgewinkelt, bis Unterarm des Führungsarms und Führungsfinger einen Winkel von etwa 90° oder über 90° einschließen. In einem weiteren Schritt wird das Abwinkeln des Handgelenks und das Abwinkeln der Führungsfinger im Knöchelgelenk fortgesetzt. Zusätzlich werden in diesem Schritt die Führungsfinger in dem Fingergelenken abgekrümmt, so daß die Bewegung insgesamt einem Einrollen der Führungshand ähnelt bzw. gleicht. Die Bewegung wird in diesem Schritt mindestens soweit fortgesetzt, bis das letzte Fingerglied der Führungsfinger im Wesentlichen parallel zum Unterarm des Führungsarms verläuft und in Richtung des Ellenbogens des Führungsarms zeigt. Während des zuletzt beschriebenen Bewegungsschrittes wird das Haarpassé geschnitten, wobei mit dem Schneiden vorzugsweise bei den Fingerspitzen begonnen wird und hin zu den Fingerknöcheln geschnitten wird.

Bevorzugterweise wird zum Schneiden des Haarpassés eine Schere verwendet. Vorteilhaft ist es, das Haarpassé in mehreren einzelnen, insbesondere kleineren, Scherenschnitten zu schneiden. Vorzugsweise werden in einem Einzelnen der mehreren Scherenschnitte etwa 0,5 bis 1 cm von der Länge des Haarpassés geschnitten.

Ein Ausführungsbeispiel des erfindungsgemäßen Verfahrens ist anhand der Figuren 1 bis 8 im Einzelnen erläutert.

Dabei zeigen:
- Figur 1:: Schneiden eines Haarpassés 10 nach dem vorbekannten Haarschneideverfahren,
- Figur 2:: die Schnittlinie 12 nach dem Schneiden eines Haarpassés 10 nach dem vorbekannten Haarschneideverfahren,
- Figur 3 bis 7:: eine Bildfolge zum Ablauf des Schneidens eines Haarpassés 10 nach dem erfindungsgemäßen Verfahren,
- Figur 8:: eine Schnittlinie 12 nach dem Schneiden eines Haarpassés 10 nach dem erfindungsgemäßen Verfahren.

Figur 1 zeigt das Schneiden eines Haarpassés 10 nach dem vorbekannten Verfahren. Die Führungsfinger 22, 23, zwischen denen das Haarpassé 10 eingeklemmt ist, werden während des Schneidens des Haarpassés 10 starr und im Wesentlichen gerade gehalten. Das Haarpassé 10 wird entlang der Führungsfinger 22, 23 in gerader Linie mit der Schere 62 abgeschnitten, so daß das in Figur 2 gezeigte Schnittbild mit einer im Wesentlichen geraden Schnittlinie 12 entsteht.

Figuren 3 bis 7 zeigen in einer Bildfolge beispielhaft den Ablauf des Schneidens eines Haarpassés 10 nach dem erfindungsgemäßen Verfahren.

Wie in Figur 3 gezeigt, wird das Haarpassé 10 zwischen Zeigefinger 22 und Mittelfinger 23 der Führungshand 20 eingeklemmt. Die Führungsfinger 22, 23 sind im Knöchelgelenk 26, 27 nur leicht abgewinkelt und in den Fingergelenken 30, 31, 32, 33 im Wesentlichen gestreckt. Das aufgenommene Haarpassé 10 bildet im Wesentlichen eine ebene Fläche, die von der Klemmlinie zwischen den Führungsfingern 22, 23 und der Linie der Haarwurzeln 14 des aufgenommenen Haarpassés 10 aufgespannt wird.

Nach dem Aufnehmen des Haarpassés 10 erfolgt eine Bewegung in die in Figur 4 gezeigte Position. Dazu werden die Führungsfinger 22, 23 im Knöchelgelenk 26, 27 abgewinkelt. Gleichzeitig wird die Führungshand 20 derart gedreht, daß sich die Handinnenfläche 29 der Führungshand 20 an eine Lage annähert, die im Wesentlichen parallel zu dem Bereich der Kopfhaut ist, in dem sich die Haarwurzeln 14 des aufgenommenen Haarpassés 10 befinden. Bei dieser Bewegung wird das Haarpassé 10 um etwa 90° spiralförmig verdreht, so daß es keine ebene Fläche mehr bildet. Gleichzeitig gerät die durch die Führungsfinger 22, 23 gebildete Klemmlinie in eine zu der Linie der Haarwurzeln 14 des aufgenommenen Haarpassés 10 windschiefe Lage. Bei dieser Bewegung werden die Haare des aufgenommenen Haarpassés 10 leicht unter Zug gehalten, und es wird ein kontrolliertes Durchrutschen von Haaren zwischen den Führungsfingern 22, 23 erlaubt.

Wenn die Führungsfinger 22, 23 im Knöchelgelenk 26, 27 mehr als circa 60° abgewinkelt sind, wird, wie in Figur 4 ersichtlich, mit dem Schneiden des Haarpassés 10 von den Spitzen 45, 46 der Führungsfinger her begonnen. In der in Figur 4 gezeigten Position ist das Haarpassé 10 teilweise um den Mittelfinger 23 der Führungshand 20 gelegt. Dadurch kann das Durchrutschen des Haarpassés 10 zwischen den Führungsfingern 22, 23 besser kontrolliert werden.

Wie in Figuren 5 bis 7 ersichtlich, werden die Führungsfinger 22, 23 beim weiteren Schneiden des Haarpassés 10 in den Knöchelgelenken 26, 27 und in den Fingergelenken 30, 31, 32, 33 weiter abgewinkelt. Während dieses Abwinkelns wird das Haarpassé 10 weiterhin unter Zug gehalten. Dabei wird zugelassen, daß die eingeklemmten Haare zwischen den Führungsfingern 22, 23 langsam weiter hindurchrutschen. Dabei können in größerer Nähe zu den Fingerknöcheln 26, 27 längere Haarstücke des Haarpassés 10 zwischen den Führungsfingern 22, 23 hindurchrutschen. Während der vorbeschriebenen Bewegung der Führungshand 20 wird das Haarpassé 10, wie in den Figuren 5 bis 7 ersichtlich, schrittweise weitergeschnitten. Wie aus Figur 7 ersichtlich, wird das Schneiden des Haarpassés 10 und das Abwinkeln der Führungsfinger 22, 23 derart aufeinander abgestimmt, daß das Schneiden des Haarpassés 10 abgeschlossen ist, wenn das letzte Glied 40, 41 der Führungsfinger 22, 23 im Wesentlichen parallel zum Unterarm 21 des Führungsarmes ausgerichtet ist und in Richtung des Ellenbogens des Führungsarmes zeigt.

Mit dem in Figuren 3 bis 7 gezeigten Ablauf des Schneidens eines Haarpassés 10 kann die in Figur 8 gezeigte Schnittlinie 12 erzeugt werden. Insbesondere verdeutlicht Figur 8, daß mit dem erfindungsgemäßen Haarschneideverfahren eine gebogene Schnittlinie 12 erzeugt werden kann.

## Patentansprüche

1. Verfahren zum Schneiden von Haaren, insbesondere zum Schneiden von menschlichen Kopfhaaren, bei dem ein Haarpassé (10) aufgenommen und mit einer Hand (20), nämlich der Führungshand (20), geführt wird, wobei das Haarpassé (10) zwischen zwei Fingern (22, 23), nämlich den Führungsfingern (22, 23), der Führungshand (20) eingeklemmt wird, und bei dem das Haarpassé (10) mit einem Schneidegerät (62), das von einer anderen Hand (60), nämlich der Schnitthand (60), betätigt wird, entlang der Führungsfinger (22, 23) geschnitten wird,
**dadurch gekennzeichnet, daß**
die Führungshand (20) nach der Aufnahme des Haarpassés (10) kontinuierlich oder schrittweise bewegt wird, und daß das Schneiden des Haarpassés (10) zumindest teilweise während der Bewegung der Führungshand (20) oder, im Falle der schrittweisen Bewegung, während und/oder zwischen den Bewegungsschritten erfolgt.

2. Verfahren nach Anspruch 1, **dadurch gekennzeichnet, daß** die Bewegung der Führungshand (20) und das Schneiden des Haarpassés (10) derart aufeinander abgestimmt werden, daß die Haarspitzen des geschnittenen Haarpassés (10) eine bestimmte, vorzugsweise eine gebogene, Schnittlinie (12) bilden.

3. Verfahren nach einem der vorhergehenden Ansprüche, **dadurch gekennzeichnet, daß** die Bewegung der Führungshand (20) nach der Aufnahme des Haarpassés (10) ein Abwinkeln des Handgelenks, vorzugsweise nach innen, umfaßt.

4. Verfahren nach einem der vorhergehenden Ansprüche, **dadurch gekennzeichnet, daß** die Bewegung der Führungshand (20) nach der Aufnahme des Haarpassés (10) ein Drehen der Führungshand (20), insbesondere im Handgelenk, umfaßt.

5. Verfahren nach einem der vorhergehenden Ansprüche, **dadurch gekennzeichnet, daß** das Bewegen der Führungshand (20) nach der Aufnahme des Haarpassés (10) ein Entfernen der Führungshand (20) von den Haarwurzeln (14) umfaßt.

6. Verfahren nach einem der vorhergehenden Ansprüche, **dadurch gekennzeichnet, daß** die Bewegung der Führungshand (20) nach der Aufnahme des Haarpasses (10) das Abwinkeln der Führungsfinger (22, 23) im Knöchelgelenk (26, 27) umfaßt.

7. Verfahren nach einem der vorhergehenden Ansprüche, **dadurch gekennzeichnet, daß** das Bewegen der Führungshand (20) nach der Aufnahme des Haarpassés (10) das Abkrümmen der Führungsfinger (22, 23), vorzugsweise in den Fingergelenken (30, 31, 32, 33), umfaßt.

8. Verfahren nach einem der vorhergehenden Ansprüche, **dadurch gekennzeichnet, daß** die Bewegung der Führungshand (20) nach dem Aufnehmen des Haarpassés (10) ein Verschwenken der Führungsfinger (22, 23) gegenüber der Ausrichtung beim Aufnehmen des Haarpassés (10) umfaßt, wobei vorzugsweise mit dem Schneiden des Haarpassés (10) begonnen wird, nachdem eine Verschwenkung um etwa 90° erfolgt ist.

9. Verfahren nach einem der vorhergehenden Ansprüche, **dadurch gekennzeichnet, daß** die Bewegung der Führungshand (20) nach dem Aufnehmen des Haarpassés (10) eine Bewegung umfaßt, durch die sich die Fingerknöchel (26, 27) der Führungsfinger (22, 23) stärker von den Haarwurzeln (14) der Haare des Haarpasses (10) entfernen als die Spitzen (45, 46) der Führungsfinger (22, 23).

10. Verfahren nach einem der vorhergehenden Ansprüche, **dadurch gekennzeichnet, daß** die Bewegung der Führungshand (20) nach dem Aufnehmen des Haarpasses (10) eine Bewegung umfaßt, durch die anfangs den Haarwurzeln (14) abgewandete Außenseite der Führungsfinger (22, 23) im Verlauf der Bewegung der Führungshand (20) den Haarwurzeln (14) zugewendet wird.

11. Verfahren nach einem der vorhergehenden Ansprüche, **dadurch gekennzeichnet, daß** die Bewegung der Führungshand (20) nach dem Aufnehmen des Haarpassés (10) eine Bewegung umfaßt, durch die das Haarpassé (10) spiralförmig verdreht wird.

12. Verfahren nach einem der vorhergehenden Ansprüche, **dadurch gekennzeichnet, daß** die Bewegung der Führungshand (20) nach dem Aufnehmen des Haarpassés (10) folgende Schritte umfaßt:
a) Einklemmen des Haarpassés (10) zwischen den Führungsfingern (22, 23) bei im Wesentlichen gestrecktem Handgelenk und im Wesentlichen gestreckten Führungsfingern (22, 23),
b) Abwinkeln der Führungshand (20) im Handgelenk und der Führungsfinger (22, 23) im Knöchelgelenk (26, 27) bis Unterarm (21) und Führungsfinger (22, 23) einen Winkel von über 90° einschließen,
c) weiteres Einrollen der Führungshand (20) durch weiteres Abwinkeln des Handgelenks, weiteres Abwinkeln der Führungsfinger (22, 23) im Knöchelgelenk (26, 27) und Abkrümmen der Führungsfinger (22, 23) in den Fingergelenken (30, 31, 32, 33) bis das letzte Fingerglied (40, 41) im Wesentlichen parallel zum Unterarm (21) verläuft und in Richtung des EIlebogens des Führungsarms zeigt,
wobei das Schneiden des Haarpasses (10) während des Schrittes c) erfolgt, vorzugsweise beginnend von den Fingerspitzen (45, 46) hin zu den Fingerknöcheln (26, 27).

13. Verfahren nach einem der vorhergehenden Ansprüche, **dadurch gekennzeichnet, daß** zum Schneiden des Haarpasses (10) eine Schere (62) verwendet wird.

14. Verfahren nach Anspruch 13, **dadurch gekennzeichnet, daß** das Schneiden des Haarpasses (10) in mehreren einzelnen Scherenschnitten vorgenommen wird, wobei vorzugsweise pro Scherenschnitt etwa 0,5 bis 1 cm von der Länge des Haarpassés (10) geschnitten werden.

## Claims

1. Method for cutting hair, in particular for cutting human head hair, in which a section of hair (10) is picked up and guided by one hand (20), namely the guiding hand (20), wherein the section of hair (10) is clamped between two fingers (22, 23), namely the guiding fingers (22, 23), of the guiding hand (20), and in which the section of hair (10) is cut along the guiding fingers (22, 23) with a cutting device (62) which is operated by another hand (60), namely the cutting hand (60), **characterized in that**, after picking up the section of hair (10), the guiding hand (20) is moved continuously or in a stepwise manner, and **in that** the cutting of the section of hair (10) takes place at least partially during the movement of the guiding hand (20) or, in the case of the stepwise movement, during and/or between the movement steps.

2. Method according to Claim 1, **characterized in that** the movement of the guiding hand (20) and the cutting of the section of hair (10) are coordinated with each other in such a manner that the hair tips of the cut section of hair. (10) form a definite, preferably a curved, cutting line (12).

3. Method according to either of the preceding claims, **characterized in that** the movement of the guiding hand (20) after picking up the section of hair (10) comprises an angling of the wrist, preferably inwards.

4. Method according to one of the preceding claims, **characterized in that** the movement of the guiding hand (20) after picking up the section of hair (10) comprises a rotation of the guiding hand (20), in particular in the wrist.

5. Method according to one of the preceding claims, **characterized in that** the movement of the guiding hand (20) after picking up the section of hair (10) comprises moving the guiding hand (20) away from the hair roots (14).

6. Method according to one of the preceding claims, **characterized in that** the movement of the guiding hand (20) after picking up the section of hair (10) comprises the angling of the guiding fingers (22, 23) in the knuckle joint (26, 27).

7. Method according to one of the preceding claims, **characterized in that** the movement of the guiding hand (20) after picking up the section of hair (10) comprises the bending of the guiding fingers (22, 23), preferably in the finger joints (30, 31, 32, 33).

8. Method according to one of the preceding claims, **characterized in that** the movement of the guiding hand (20) after picking up the section of hair (10) comprises pivoting the guiding fingers (22, 23) in relation to the orientation during the picking up of the section of hair (10), with the cutting of the section of hair (10) preferably being begun after pivoting through approximately 90° has taken place.

9. Method according to one of the preceding claims, **characterized in that** the movement of the guiding hand (20) after picking up the section of hair (10) comprises a movement by means of which the finger knuckles (26, 27) of the guiding fingers (22, 23) are moved away from the hair roots (14) of the hairs of the section of hair (10) more firmly than the tips (45, 46) of the guiding fingers (22, 23).

10. Method according to one of the preceding claims, **characterized in that** the movement of the guiding hand (20) after picking up the section of hair (10) comprises a movement by means of which, over the course of the movement of the guiding hand (20), the outer side of the guiding fingers (22, 23), which side initially faces away from the hair roots (14), is turned to face the hair roots (14).

11. Method according to one of the preceding claims, **characterized in that** the movement of the guiding hand (20) after picking up the section of hair (10) comprises a movement by means of which the section of hair (10) is curled.

12. Method according to one of the preceding claims, **characterized in that** the movement of the guiding hand (20) after picking up the section of hair (10) comprises the following steps:
a) clamping the section of hair (10) between the guiding fingers (22, 23) with the wrist substantially stretched and the guiding fingers (22, 23) substantially stretched,
b) angling the guiding hand (20) in the wrist and the guiding fingers (22, 23) in the knuckle joint (26, 27) until forearm (21) and guiding fingers (22, 23) enclose an angle of more than 90°,
c) rolling of the guiding hand (20) in further by a further angling of the wrist, further angling of the guiding fingers (22, 23) in the knuckle joint (26, 27) and bending of the guiding fingers (22, 23) in the finger joints (30, 31, 32, 33) until the last finger element (40, 41) runs essentially parallel to the forearm (21) and points in the direction of the elbow of the guiding arm,
with the cutting of the section of hair (10) taking place during the step c), preferably beginning from the fingertips (45, 46) to the finger knuckles (26, 27).

13. Method according to one of the preceding claims, **characterized in that** a pair of scissors (62) is used to cut the section of hair (10).

14. Method according to Claim 13, **characterized in that** the cutting of the section of hair (10) is undertaken in a plurality of individual scissor cuts, with approximately 0.5 to 1 cm preferably being cut from the length of the section of hair (10) per scissor cut.

## Revendications

1. Procédé pour couper des poils, en particulier pour couper des cheveux, dans lequel une touffe de cheveux (10) est saisie et est guidée avec une main (20), c'est-à-dire la main de guidage (20), la touffe de cheveux (10) étant serrée entre deux doigts (22, 23), c'est-à-dire les doigts de guidage (22, 23), de la main de guidage (20), et dans lequel la touffe de cheveux (10) est coupée le long des doigts de guidage (22, 23) avec un appareil de coupe (62) qui est actionné par une autre main (60), c'est-à-dire la main de coupe (60),
**caractérisé en ce que**
la main de guidage (20) est déplacée de façon continue ou progressive après la saisie de la touffe de cheveux (10), et **en ce que** la coupe de la touffe de cheveux (10) s'effectue au moins partiellement pendant le déplacement de la main de guidage (20) ou, dans le cas du déplacement progressif, pendant et/ou entre les étapes de déplacement.

2. Procédé selon la revendication 1, **caractérisé en ce que** le déplacement de la main de guidage (20) et la coupe de la touffe de cheveux (10) sont adaptés l'un à l'autre de telle sorte que les extrémités de poils de la touffe de cheveux (10) coupée forment une ligne de coupe (12) définie, de préférence une ligne de coupe courbée.

3. Procédé selon l'une quelconque des revendications précédentes, **caractérisé en ce que** le déplacement de la main de guidage (20) comporte après la saisie de la touffe de cheveux (10) un coudage du poignet, de préférence vers l'intérieur.

4. Procédé selon l'une quelconque des revendications précédentes, **caractérisé en ce que** le déplacement de la main de guidage (20) comporte après la saisie de la touffe de cheveux (10) une rotation de la main de guidage (20), en particulier dans le poignet.

5. Procédé selon l'une quelconque des revendications précédentes, **caractérisé en ce que** le déplacement de la main de guidage (20) comporte après la saisie de la touffe de cheveux (10) un enlèvement de la main de guidage (20) des racines de cheveux (14).

6. Procédé selon l'une quelconque des revendications précédentes, **caractérisé en ce que** le déplacement de la main de guidage (20) comporte après la saisie de la touffe de cheveux (10) le coudage des doigts de guidage (22, 23) dans l'articulation de jointure (26, 27).

7. Procédé selon l'une quelconque des revendications précédentes, **caractérisé en ce que** le déplacement de la main de guidage (20) comporte après la saisie de la touffe de cheveux (10) la courbure des doigts de guidage (22, 23), de préférence dans les articulations de doigts (30, 31, 32, 33).

8. Procédé selon l'une quelconque des revendications précédentes, **caractérisé en ce que** le déplacement de la main de guidage (20) comporte après la saisie de la touffe de cheveux (10) un basculement des doigts de guidage (22, 23) par rapport à l'orientation lors de la saisie de la touffe de cheveux (10), sachant qu'on commence de préférence avec la coupe de la touffe de cheveux (10), après qu'un basculement d'environ 90° soit effectué.

9. Procédé selon l'une quelconque des revendications précédentes, **caractérisé en ce que** le déplacement de la main de guidage (20) comporte après la saisie de la touffe de cheveux (10) un mouvement par lequel les jointures (26, 27) des doigts de guidage (22, 23) s'éloignent davantage des racines (14) des cheveux de la touffe de cheveux (10) que les extrémités (45, 46) des doigts de guidage (22, 23).

10. Procédé selon l'une quelconque des revendications précédentes, **caractérisé en ce que** le déplacement de la main de guidage (20) après la saisie de la touffe de cheveux (10) comporte un mouvement par lequel le côté extérieur, opposé au début aux racines de cheveux (14), des doigts de guidage (22, 23) est tourné au cous du déplacement de la main de guidage (20) vers les racines de cheveux (14).

11. Procédé selon l'une quelconque des revendications précédentes, **caractérisé en ce que** le déplacement de la main de guidage (20) comporte après la saisie de la touffe de cheveux (10) un mouvement par lequel la touffe de cheveux (10) est tournée en forme de spirale.

12. Procédé selon l'une quelconque des revendications précédentes, **caractérisé en ce que** le mouvement de la main de guidage (20) comporte après la saisie de la touffe de cheveux (10) les étapes suivantes:
(a) serrage de la touffe de cheveux (10) entre les doigts de guidage (22, 23) avec un poignet pratiquement étiré et des doigts de guidage (22, 23) pratiquement étirés,
(b) coudage de la main de guidage (20) dans le poignet et des doigts de guidage (22, 23) dans l'articulation des jointures (26, 27) jusqu'à ce que l'avant-bras (21) et les doigts de guidage (22, 23) forment un angle supérieur à 90°,
(c) nouvel enroulement de la main de guidage (20) grâce à un nouveau coudage du poignet, nouveau coudage des doigts de guidage (22, 23) dans l'articulation de jointure (26, 27) et courbure des doigts de guidage (22, 23) dans les articulations de doigts (30, 31, 32, 33) jusqu'à ce que la dernière phalange (40, 41) soit sensiblement parallèle à l'avant-bras (21) et soit dirigée en direction du coude du bras de guidage,
la coupe de la touffe de cheveux (10) s'effectuant pendant l'étape (c), en commençant de préférence depuis les extrémités de doigts (45, 46) en direction des jointures de doigts (26, 27).

13. Procédé selon l'une quelconque des revendications précédentes, **caractérisé en ce qu'**une paire de ciseaux (62) est utilisée pour la coupe de la touffe de cheveux (10).

14. Procédé selon la revendication 13, **caractérisé en ce que** la coupe de la touffe de cheveux (10) est effectuée en plusieurs coupes individuelles avec des ciseaux, environ 0,5 à 1 cm de la longueur de la touffe de cheveux (10) étant coupé de préférence lors de chaque coupe avec les ciseaux.
